# EUROPÄISCHE PATENTSCHRIFT

(11) **EP 0 258 614 B1**
(45) Veröffentlichungstag und Bekanntmachung des Hinweises auf die Patenterteilung: **11.09.1991**
(21) Anmeldenummer: 87110777.7
(22) Anmeldetag: 24.07.1987
(51) Int. Cl.: H01H 9/00

(54) **Stufenschalteinrichtung für Transformatoren**
Tap change device for transformers
Dispositif sélecteur de prises pour transformateurs

(30) Priorität: 06.08.1986 DE 3626649
(43) Veröffentlichungstag der Anmeldung: 09.03.1988
(73) Patentinhaber: MASCHINENFABRIK REINHAUSEN GMBH, 93025 Regensburg (DE)
(72) Erfinder: Berger, Siegbert, Dr., Dipl.-Ing., D-7000 Stuttgart (DE)

(56) Entgegenhaltungen:
- NL-C- 82 223
- US-A- 3 206 569

## Beschreibung

Die Erfindung betrifft eine Stufenschalteinrichtung für Transformatoren mit einer Feinstufenwicklung mit Anzapfungen, deren eine Hälfte von einem ersten und deren andere Hälfte von einem zweiten beweglichen, lastlos schaltenden Wählerkontakt anwählbar ist und mit einem Lastschalter mit Vakuumschaltröhren.

Die Spannungsregulierung von Leistungstransformatoren muß ohne Lastunterbrechung vorgenommen werden. Üblicherweise erfolgt diese Spannungsregulierung durch das Zu-oder Abschalten von Windungen des Transformators. Während dieser Schaltvorgänge darf in keinem Zeitpunkt der Laststrom im Transformator unterbrochen werden. Anderenfalls würden Schäden im Transformator entstehen, und/oder die einwandfreie Versorgung der Verbraucher mit elektrischer Energie nicht mehr gewährleistet sein.

Die unterbrechungslose Umschaltung von Transformatorwicklungen erfolgt daher mit besonderen Stufenschalteinrichtungen bzw. mit sogenannten Lastwählern. Eine Stufenschalteinrichtung besteht im wesentlichen aus zwei Komponenten und zwar aus dem eigentlichen Lastumschalter und dem Wähler. Der Wähler ist direkt mit Anzapfungen einer Transformator-Feinstufenwicklung verbunden. Er befindet sich meist im gleichen Ölvolumen wie die Transformatorwicklungen und darf, um eine Verschmutzung des Transformatoröls zu vermeiden, nur stromlos arbeitende Kontakte aufweisen. Die Umschaltung des Laststromes selbst erfolgt mit dem üblicherweise in einem besonderen ebenfalls mit Öl gefüllten Gehäuse untergebrachten Lastumschalter.

Ein Lastumschalter unter Öl benötigt zur einwandfreien Funktion eine Vielzahl von Kontaktpaaren, weil die schaltenden Kontakte infolge Kontakterosion und Fremdschichtenbildung nur bedingt zur dauernden Stromführung geeignet sind. Durch das Schalten in Öl entstehen darüber hinaus Zersetzungsprodukte sowie ein starker Abbrand der Kontakte. Beides verursacht eine Verschlechterung der dielektrischen Festigkeit, der Schmierfähigkeit des Öles und erfordert darüber hinaus verhältnismäßig kurze Wartungsintervalle.

Zur Vermeidung dieser Nachteile ist beispielsweise durch die DE-OS 21 57 765 und die DE-OS 30 00 748 schon die Verwendung von Vakuumschaltelementen zum Schalten des Laststromes in Stufenschalteinrichtungen vorgeschlagen worden. Diese und ähnliche Vorschläge haben sich jedoch in der Praxis nicht durchsetzen können, weil die bekannten Vakuumschaltelemente lediglich einfache Ein-Aus-Schalter darstellen, so daß zur Stufenschaltung in Transformatoren zusätzliche Hilfsschalter erforderlich sind. Die Vakuumschaltelemente und die zusätzlichen Hilfsschalter müssen bei den bekannten Anordnungen in einer ganz bestimmten Reihenfolge betätigt werden und erfordern aus diesem Grund eine verhältnismäßig verwickelte und im Hinblick auf die Betriebssicherheit darüber hinaus auch aufwendige Mechanik.

Der Erfindung liegt daher die Aufgabe zugrunde, eine zur Laststromumschaltung Vakuumschaltröhren benutzende Anordnung zu schaffen, bei der abgesehen von einem Wähler außerhalb der Vakuumschaltröhren wenig oder keine Hilfsschalter erforderlich sind und bei der zur Betätigung der in der Vakuumschaltröhre selbst vorgesehenen Kontakte eine einfache Mechanik ausreicht.

Diese Aufgabe wird für eine Stufenschalteinrichtung der eingangs genannten Art dadurch gelöst, daß je Phase nur eine Vakuumschaltröhre vorgesehen ist, in der zwischen zwei festen Kontakte zwei bewegliche Schaltkontakte angeordnet sind, deren jeder an den ihm benachbarten festen Kontakt und an den anderen Schaltkontakt anlegbar ist. Dabei ist der eine Schaltkontakt über einen Umschaltwiderstand mit einem der Wählerkontakte und der andere Schaltkontakt mit einer Laststromleitung verbunden und dabei ist jeder der festen Kontakte mit einem der Wählerkontakte verbunden.

Nach zweckmäßigen Weiterbildungen der Erfindung ist vorgesehen, daß die Vakuumschaltröhre aus koaxial zusammengesetzten rotationssymmetrischen Teilen aufgebaut ist, wobei zur Betätigung der scheibenförmigen Schaltkontakte vorgesehene diese tragende Schubstangen auf der Symmetrieachse verschiebbar sind, von einander entgegengesetzten Enden in die Vakuumschaltröhre eintauchen und je einen der ringförmig ausgebildeten festen Kontakte durchsetzen. Dabei tragen die festen Kontakte je einen Abbrandring und sind als Flansch in je einem ein Teil des Gehäuses der Vakuumschaltröhre darstellenden Rohrabschnitt aus metallischem Werkstoff ausgebildet.

Eine andere sehr zweckmäßige Weiterbildung der erfindungsgemäßen Einrichtung besteht darin, daß jeder der festen Kontakte mit dem jeweils zugehörigen Schaltkontakt in Kontaktstellung in einem axialen Schnitt einen U-förmigen Strompfad bildet, wobei die Kontaktstelle am festen Kontakt radial außen im Grund des U liegt und wobei der Strom sowohl vor als auch nach der Kontaktstelle in radialer Richtung fließt.

Weitere vorteilhafte Ausgestaltungen der Erfindung sind in den Ansprüchen 6 und 7 angegeben.

Die erfindungsgemäße Stufenschalteinrichtung ist sehr vorteilhaft, weil sie abgesehen von den Wählerkontakten außerhalb der Vakuumschaltröhre auf jegliche Hilfsschalter verzichtet und weil darüber hinaus zur Betätigung der innerhalb der Vakuumschaltröhre vorgesehenen Schaltkontakte lediglich zwei abwechselnd zu betätigende Schubstangen erforderlich sind, die darüber hinaus hinsichtlich ihrer Betätigungsgeschwindigkeiten auch keine extremen Anforderungen stellen.

Zwei Ausführungsbeispiele der Erfindung sind anhand einer Zeichnung näher erläutert. Es zeigen:
Fig. 1 bis Fig. 4 eine erfindungsgemäße Stufenschalteinrichtung in verschiedenen Schaltstellungen während einer Lastumschaltung von einer ungeradzahligen auf eine geradzahlige Anzapfung und
Fig. 5 bis 8 entsprechend eine Lastumschaltung von einer geradzahligen auf eine ungeradzahlige Anzapfung.
Fig. 9 zeigt eine Vakuumschaltröhre mit speziell geformten Kontakten und Lichtbogenlöscheinrichtungen.

Einander entsprechende Teile sind in allen Figuren mit den gleichen Bezugszeichen versehen.

Eine Feinstufenwicklung 16 hat Anzapfungen 1 bis 15. Ein Wählerarm 17 arbeitet mit den ungeradzahligen und ein Wählerarm 18 mit den geradzahligen der Anzapfungen 1 bis 15 zusammen. In den Figuren 1 bis 4 ist eine Laststromumschaltung von der Anzapfung 7 auf die Anzapfung 6 dargestellt. Entsprechend liegt dabei der Wählerarm 17 an der Anzapfung 7 und der Wählerarm 18 an der Anzapfung 6. Dagegen zeigen die Figuren 5 bis 8 eine Laststromumschaltung von der Anzapfung 6 auf die Anzapfung 5 und entsprechend liegt dabei der Wählerarm 18 an der Anzapfung 6 und der Wählerarm 17 an der Anzapfung 5. Die Umlegung der Wählerarme erfolgt grundsätzlich bei vollständig stromentlasteten Wählerkontakten jeweils vor einer eigentlichen Laststromumschaltung in der gewünschten Richtung.

Den beiden Wählerarmen 17 und 18 ist eine Vakuumschaltröhre mit zwei metallischen Rohrabschnitten 19 und 20 in ihrem Gehäuse 21 aus Isolierstoff, beispielsweise Keramik, nachgeschaltet. Die Rohrabschnitte 19 und 20 tragen auf ihren Innenseiten als Flansche ausgebildete ringförmige feste Kontakte 22 und 23, deren Kontaktflächen mit Abbrandringen 24 und 25 belegt sind. Räumlich zwischen den festen Kontakten 22 und 23 sind in Richtung der Achse der Vakuumschaltröhre verschiebbare scheibenförmige, von Schubstangen 28 und 29 getragene Schaltkontakte 26 und 27 vorgesehen, die miteinander und mit dem ihnen jeweils benachbarten der festen Kontakte 22 und 23 ein Kontaktpaar bilden.

Die Enden der im Querschnitt vorzugsweise kreisrunden Vakuumschaltröhre sind durch Metalldeckel 30 und 31 verschlossen, die zur Führung der Schubstangen 28 und 29 eine metallische Buchse 32 bzw. 33 tragen. Der Spalt zwischen den Schubstangen 28 bzw. 29 und der jeweils zugeordneten Buchse 32 bzw. 33 ist durch je einen metallischen Balg 34 bzw. 35 verschlossen, wobei deren den Kontakten 22 und 23 zugekehrte Enden mit auf die Schubstange 28 bzw. 29 aufgelöteten Scheiben 36 bzw. 37 verlötet sind.

Die Vakuumschaltröhre insgesamt ist vakuumfest und -dicht ausgeführt und ist nach ihrer Fertigstellung durch ein Abkneifrohr 38 evakuiert. Das Abkneifrohr 38 ist im Anschluß hieran in nicht dargestellter Art und Weise durch eine Quetschung verschlossen und zusätzlich verlötet.

Zum Schutz der Isolierteile innerhalb der Vakuumschaltröhre gegen eine schleichende Metallisierung durch die von Schaltlichtbögen erzeugten Metalldämpfe ist in Höhe der Kontaktanordnungen auf der Innenseite des Gehäuses 21 ein Kondensationsschirm 41 angeordnet.

Zur Einleitung der Umschaltung von der Anzapfung 7 auf die Anzapfung 6 wird nach dem Erreichen der hierfür erforderlichen in Fig. 1 dargestellten Stellung der Wählerarme 17 und 18 zunächst durch Verschieben der Schubstange 28 der Schaltkontakt 26 an den Schaltkontakt 27 angelegt. Damit ist die Stellung gemäß Figur 2 erreicht. Es fließt nach wie vor der Laststrom von der Anzapfung 7 über den Wählerarm 17 und den an diesen galvanisch angeschlossenen Rohrabschnitt 19 zum festen Kontakt 23 sowie über den Abbrandring 25, den Schaltkontakt 27 und die Schubstange 29 zu einer an diese angeschlossenen Laststromleitung 39. Gleichzeitig fließt jedoch auch ein Ausgleichsstrom von der Anzapfung 7 über den Wählerarm 17, den Rohrabschnitt 19, den festen Kontakt 23, den Abbrandring 25, den Schaltkontakt 27, den Schaltkontakt 26 sowie die Schubstange 28 und einen Umschaltwiderstand 40 zum Wählerarm 18 und damit zur Anzapfung 6. Dieser Ausgleichsstrom ist von der Spannung zwischen den Anzapfungen 6 und 7 getrieben und in seiner Größe durch den Umschaltwiderstand 40 bestimmt.

Unmittelbar folgend auf die Kontaktgabe zwischen den Schaltkontakten 26 und 27 wird der Schaltkontakt 27 gegen die Kontaktkraft zwischen den Schaltkontakten 26 und 27 von dem vom festen Kontakt 23 getragenen Abbrandring 25 abgehoben. Dies zeigt Figur 3. Der dadurch gebildete Spalt wird zunächst noch über einen oder mehrere Lichtbögen des von der Anzapfung 7 zu der Laststromleitung 39 fließenden Laststromes überbrückt. Ein wachsender Teil des Laststromes fließt jedoch vom Moment des Abhebens des Schaltkontaktes 27 an über den Umschaltwiderstand 40. Die Lichtbögen erlöschen, sobald der Spannungsabfall an ihnen gleich oder größer ist als der Spannungsabfall an dem Umschaltwiderstand 40.

Sobald dann der Schaltkontakt 26 die Stellung gemäß Figur 4 und damit den Abbrandring 24 erreicht hat, wird der bis dahin kurzzeitig über den Umschaltwiderstand 40 fließende Laststrom von dem Abbrandring 24 übernommen, der über den festen Kontakt 22 und den Rohrabschnitt 20 mit dem Wählerarm 18 verbunden ist. Gleichzeitig ist dadurch auch der Ausgleichsstrom unterbrochen, weil der Umschaltwiderstand 40 kurzgeschlossen ist. Die Umschaltung des Laststromes von der Anzapfung 7 auf die Anzapfung 6 ist damit abgeschlossen.

Solange die Schaltkontakte 27 und 28 sowie der feste Kontakt 22 mit seinem Abbrandring 24 aneinander liegen, ist der Wählerarm 17 stromlos und kann ohne weiteres zwischen den Anzapfungen 7 und 5 hin- und hergeschaltet werden.

Soll nun von der Anzapfung 6 zur Anzapfung 5 umgeschaltet werden, so ist zunächst der Wählerarm 17 auf die Anzapfung 5 zu schalten, so daß die Stellung gemäß Figur 5 erreicht ist. Nun wird der Schaltkontakt 26 gegen die vom Schaltkontakt 27 auf ihn ausgeübte Kontaktkraft von dem Abbrandring 24 abgehoben. Der dadurch gebildete Spalt wird wiederum solange er noch klein ist, wie Fig.6 zeigt, vom Laststrom über Lichtbögen überbrückt. Gleichzeitig wird auch wieder ein Teilstrom desselben von dem Umschaltwiderstand 40 übernommen, der nach dem Erlöschen der Lichtbögen bis zum Erreichen der Stellung gemäß Fig. 7 den gesamten Laststrom führt.

Sobald der Schaltkontakt 27 am Abbrandring 25 in der Stellung gemäß Figur 7 zur Anlage kommt, kommutiert der Laststrom über den festen Kontakt 23, den Rohrabschnitt 19 und den Wählerarm 17 auf die Anzapfung 5. Bis zum Abheben des Schaltkontaktes 26 fließt dann über den Umschaltwiderstand 40 lediglich wieder ein Ausgleichsstrom. Nach dem Erreichen der Stellung gemäß Figur 8, bei der der Schaltkontakt 26 an dem Abbrandring 24 anliegt, ist die Umschaltung von der geradzahligen Anzapfung 6 auf die ungeradzahlige Anzapfung 5 abgeschlossen.

Figur 9 zeigt eine Kontaktanordnung, bei der der Laststrom beim Übergang von dem festen Kontakt 23 bzw. 22 zum Schaltkontakt 27 bzw. 26 eine U-förmige Schleife 42 bildet. Dadurch werden die jeweils beim Öffnen der Kontaktstrecken gebildeten Lichtbögen durch das Magnetfeld des sie erzeugenden Stromes aufgeweitet. Infolgedessen verlöschen die Lichtbögen sehr schnell und der Abbrand an den Schaltkontakten 27 bzw. 26 und den Abbrandringen 25 bzw. 24 bleibt klein.

## Patentansprüche

1. Stufenschalteinrichtung für Transformatoren
- mit einer Feinstufenwicklung (16)
- mit Anzapfungen (1 bis 15), deren eine Hälfte von einem ersten (17) und deren andere Hälfte von einem zweiten (18) beweglichen, lastlos schaltenden Wählerarm anwählbar ist, und
- mit einem Lastschalter mit Vakuumschaltröhren,
**dadurch gekennzeichnet,**
- daß je Phase nur eine Vakuumschaltröhre vorgesehen ist,
- daß diese Vakuumschaltröhre zwischen zwei festen Kontakten (22, 23) zwei bewegliche Schaltkontakte (26, 27) aufweist, deren jeder an den ihm benachbarten festen Kontakt (22, 23) und an den anderen Schaltkontakt (26 bzw. 27) anlegbar ist.

2. Stufenschalteinrichtung nach Anspruch 1, **dadurch gekennzeichnet,** daß der eine Schaltkontakt (26) über einen Umschaltwiderstand (40) mit einem der Wählerarme (18) und der andere Schaltkontakt (27) mit einer Laststromleitung (39) verbunden ist und daß jeder der festen Kontakte (22, 23) mit einem der Wählerarme (17, 18) verbunden ist.

3. Stufenschalteinrichtung nach Anspruch 1 oder 2, **dadurch gekennzeichnet,** daß die Vakuumschaltröhre aus koaxial zusammengesetzten rotationssymmetrischen Teilen aufgebaut ist, wobei zwei zur Betätigung der scheibenförmigen Schaltkontakte (26, 27) vorgesehene, diese tragende Schubstangen (28, 29) auf der Symmetrieachse verschiebbar sind, von einander entgegengesetzten Enden in die Vakuumschaltröhre eintauchen und je einen der ringförmig ausgebildeten festen Kontakte (22, 23) durchsetzen.

4. Stufenschalteinrichtung nach einem der Ansprüche 1 bis 3, **dadurch gekennzeichnet,** daß die festen Kontakte (22, 23) einen Abbrandring (24, 25) tragen, und als Flansch in je einem ein Teil des Gehäuses der Vakuumschaltröhre darstellenden Rohrabschnitt (19, 20) aus metallischem Werkstoff ausgebildet sind.

5. Stufenschalteinrichtung nach einem der Ansprüche 1 bis 4, **dadurch gekennzeichnet,** daß jeder der festen Kontakte (22, 23) mit dem jeweils zugehörigen Schaltkontakt (26, 27) in Kontaktstellung in einem axialen Schnitt einen U-förmigen Strompfad bildet, wobei die Kontaktstelle am festen Kontakt (22 bzw. 23) radial außen im Grund des U liegt und wobei der Strom sowohl vor als auch nach der Kontaktstelle in radialer Richtung fließt.

6. Stufenschalteinrichtung nach einem der Ansprüche 1 bis 5, **dadurch gekennzeichnet,** daß die Kontaktstelle der Schaltkontakte (26, 27) untereinander ringförmig und den Schubstangen (28, 29) unmittelbar benachbart ist.

7. Stufenschalteinrichtung nach einem der Ansprüche 1 bis 6, **dadurch gekennzeichnet,** daß die Schaltkontakte (26, 27) und die festen Kontakte (22, 23) auf ihrem Umfang von einem gemeinsamen Kondensationsschirm (41) umfaßt sind.

## Claims

1. Tap-changing equipment for transformers
- with a fine tap winding (16),
- with taps (1 to 15), the one half of which is selectable by a first (17) and the other half of which is selectable by a second (18) movable selector arm switching off-load, and
- with a load diverter with vacuum switch tubes,
characterised thereby,
- that only one vacuum switch tube is provided for each phase and
- that this vacuum switch tube displays two movable switch contacts (26, 27) between two fixed contacts (22, 23), wherein each movable contact is layable against the fixed contact (22, 23) adjacent thereto and against the respective other switch contact (26 or 27).

2. Tap-changing equipment according to claim 1, characterised thereby, that the one switch contact (26) is connected by way of a change-over resistor (40) with one of the selector arms (18) and the other switch contact (27) is connected with a load current line (39) and that each of the fixed contacts (22, 23) is connected with one of the selector arms (17, 18).

3. Tap-changing equipment according to claim 1 or 2, characterised thereby, that the vacuum switch tube is built up of co-axially assembled rotationally symmetrical parts, wherein two push-rods (28, 29), which carry the disc-shaped switch contacts (26, 27) and are provided for their actuation, are displaceable on the axis of symmetry, enter into the vacuum switch tube from mutually opposite ends and each pass through a respective one of the annularly constructed fixed contacts (22, 23).

4. Tap-changing equipment according to one of the claims 1 to 3, characterised thereby, that the fixed contacts (22, 23) carry an erosion ring (24, 25) and are constructed as flange of metallic material in a respective tube portion (19, 20) representing a part of the housing of the vacuum switch tube.

5. Tap-changing equipment according to one of the claims 1 to 4, characterised thereby, that each of the fixed contacts (22, 23) together with the respectively associated switch contact (26, 27) in contact setting forms a current path of U-shape in an axial section, wherein the contact place at the fixed contact (22 or 23) lies radially outwards in the base of the U and wherein the current flows in radial direction in front of as well as behind the contact place.

6. Tap-changing equipment according to one of the claims 1 to 5, characterised thereby, that the contact place of the switch contacts (26, 27) is annular and immediately adjacent to the push rods (28, 29).

7. Tap-changing equipment according to one of the claims 1 to 6, characterised thereby, that the switch contacts (26, 27) and the fixed contacts (22, 23) are encompassed over their circumference by a common condensation screen (41).

## Revendications

1. Commutateur à gradins pour transformateur, comportant :
- un enroulement à échelons de précision (16),
- des plots (1 à 15) dont une moitié peut être sélectionnée par un premier bras sélecteur (17) et l'autre moitié peut être sélectionnée par un second bras sélecteur (18), ces bras commutant sans charge, et,
- un commutateur en charge équipé de tubes de commutation sous vide,
caractérisé, en ce que :
- un seul tube de commutation sous vide est associé à chaque phase,
- ce tube de commutation sous vide comporte deux contacts de commutation mobiles (26, 27) entre deux contacts fixes (22, 23), et chaque contact de commutation peut être relié à son contact fixe voisin (22, 23) et à l'autre contact (26, 27).

2. Commutateur à gradins selon la revendication 1, caractérisé en ce que l'un des contacts de commutation (26) est relié par une résistance de commutation (40) à l'un des bras sélecteur (18) et l'autre contact de commutation (22) est relié à une ligne de courant de puissance (39) et en ce que chacun des contacts fixes (22, 23) est relié à l'un des bras sélecteurs (17, 18).

3. Commutateur à gradins selon la revendication 1 ou 2, caractérisé en ce que les tubes de commutation sous vide sont constitués de pièces à symétrie de rotation, réunies coaxialement, et deux barres de poussée (28, 29) prévues pour actionner les contacts de commutation (26, 27) en forme de disque, sont coulissantes sur l'axe de symétrie, et leurs extrémités opposées pénètrent dans les tubes de commutation sous vide et traversent respectivement l'un des contacts fixes (22, 23) annulaires.

4. Commutateur à gradins selon l'une des revendications 1 à 3, caractérisé en ce que les contacts fixes (22, 23) portent un anneau d'usure d'arc (24, 25) et ces contacts sont réalisés sous la forme d'une bride reliée à un segment de tube (19, 20) en un matériau métallique, dans chaque fois une partie du boîtier des tubes de commutation sous vide.

5. Commutateur à gradins selon l'une des revendications 1 à 4, caractérisé en ce que chacun des contacts fixe (22, 23) forme avec le contact de commutation correspondant (26, 27) en position de contact, un chemin de courant à section axiale en forme de U, et le point de contact sur le contact fixe (22, 23) est situé radialement à l'extérieur, à la base du U et le courant passe dans la direction radiale tant en amont qu'en aval du point de contact.

6. Commutateur à gradins selon l'une des revendications 1 à 5, caractérisé en ce que le point de contact des contacts de commutation (26, 27) est de forme annulaire et se trouve directement au voisinage des barres de poussée (28, 29).

7. Commutateur à gradins selon l'une des revendications 1 à 6, caractérisé en ce que les contacts de commutation (26, 27) et les contacts fixes (22, 23) sont entourés à leur périphérie par un écran de condensation (41) commun.
